# EUROPÄISCHE PATENTSCHRIFT

(11) **EP 3 697 983 B1**
(45) Veröffentlichungstag und Bekanntmachung des Hinweises auf die Patenterteilung: **04.09.2024**
(21) Anmeldenummer: 18799452.0
(22) Anmeldetag: 22.10.2018
(51) Int. Cl.: E04G 25/04, E04G 25/06, E04G 25/08, E04G 11/48, E04G 11/54, E04G 11/56

(54) **STÜTZE ZUM ABSTÜTZEN EINES BAUWERKBEREICHS**
SUPPORT FOR SUPPORTING A STRUCTURE REGION
ÉTAI DESTINÉ À ÉTAYER UNE ZONE DE CONSTRUCTION

(30) Priorität: 20.10.2017 DE 102017218783
(43) Veröffentlichungstag der Anmeldung: 26.08.2020
(73) Patentinhaber: PERI SE, 89264 Weißenhorn (DE)
(72) Erfinder: READ, Andrew, 89264 Weissenhorn (DE); STURM, Florian, 89299 Unterroth (DE)
(74) Vertreter: K & H Bonapat Patentanwälte Koch · von Behren & Partner mbB
(86) Internationale Anmeldenummer: PCT/EP2018/078824
(87) Internationale Veröffentlichungsnummer: WO 2019/077155

(56) Entgegenhaltungen:
- EP-A2- 0 408 209
- EP-A2- 0 408 209
- WO-A2-2006/021085
- WO-A2-2006/021085
- DE-A1- 2 200 793
- DE-A1- 2 200 793
- US-A- 3 564 803
- US-A- 3 564 803
- US-A- 5 031 724
- US-A- 5 031 724
- US-A- 5 240 089
- US-A- 5 240 089

## Beschreibung

Die Erfindung betrifft eine Stütze zum Abstützen eines Bauwerksbereichs, mit einem ein Kantrohrhohlprofil aufweisenden Mittelteil und mit zwei Endteilen, wobei die Endteile zur Längenveränderung der Stütze jeweils aus offenen Enden des Kantrohrhohlprofils aus dem Mittelteil heraus teleskopierbar angeordnet sind. Derartige Stützen werden auch als Teleskopsteher bezeichnet und stellen häufig höhenverstellbare Schwerlaststützen zum Ableiten von vertikalen Lasten in temporären Traggerüsten dar. Die Endteile werden zur Höhenverstellung der Stützen aus dem Mittelteil heraus teleskopiert bzw. in das Mittelteil eingeschoben. Derlei Stützen werden insbesondere im Tunnelschalbereich angewendet, um Frischbetonlasten von Deckenschalungen in den Untergrund abzuführen.

DE 000009309587 U1 offenbart eine gattungsgemäße Stütze, wobei die Endteile von Spindeln ausgebildet werden und die Spindeln in an den offenen Enden des Kantrohrhohlprofils montierten Halterungen geführt sind. Nachteilig ist dabei, dass auftretende Knickmomente lokal begrenzt auf die Montagebereiche der Halterungen wirken, wodurch die Stabilität der Stütze in diesen Bereichen geschwächt ist. Weiter sind Spindelvorrichtungen zur Höheneinstellung in der Herstellung kostenintensiv. Im Übrigen offenbart die WO 2006/021085 eine Teleskop-Stütze, deren Außen-Vierkantrohr an einem der beiden Enden ein Innen-Rundrohr in verschiebbarer Weise hält, das aus dem Mittelteil des Vierkants heraus ausziehbar ist. An dem anderen Ende des Außenvierkants ist über ein Gewinderohr ein Dreh-Ansatzstück aufsetzbar. Über den Gewindeanschluss ist eine Feineinstellung zur berührungsfreien Beabstandung des Dreh-Ansatzstücks zum Außenvierkant möglich. Dieses Dokument offenbart den Oberbegriff des Anspruchs 1. Eine ähnliche Konfiguration ist aus der US 5,240,089 A1 oder der EP 040 8209 A1 bekannt, bei denen jeweils eine Distanz-Feineinstellung über ein Dreh-Ansatzstück mittels Gewinderohr erfolgt, das am einen Ende des Außenvierkants eingeschraubt ist.

Aus der Praxis sind auch Stützen zum Abstützen von Bauwerksbereichen bekannt, bei denen zwei als Rechteckhohlprofile ausgebildete Kantrohrhohlprofil als ein Innenrohr und ein Außenrohr zur Längenveränderung der Stützen ineinander eingeschoben sind. Derartige Teleskopsteher sind einseitig teleskopierbar. Rechteckhohlprofile sind im Vergleich zu Rundrohrprofilen massiv ausgeführt, was dazu führt, dass derartige Stützen sehr schwer und in der Herstellung relativ teuer sind.

Es ist deshalb die Aufgabe der Erfindung, eine Stütze zum Abstützen eines Bauwerksbereichs bereitzustellen, die die Nachteile des Standes der Technik verringert, wobei insbesondere eine verbesserte Statik der Stütze hinsichtlich deren Knickmomentbelastung bei leichter Ausführung erreicht werden soll. Diese Aufgabe wird erfindungsgemäß durch eine Vorrichtung gemäß Anspruch 1 gelöst. Vorteilhafte Weiterbildungen der Erfindung sind in den abhängigen Ansprüchen sowie in der Beschreibung angegeben. Ein Bauwerk mit der Vorrichtung ist im Anspruch 6 beansprucht.

Bei einer erfindungsgemäßen Stütze zum Abstützen von Bauwerksbereichen, mit einem ein Kantrohrhohlprofil aufweisenden Mittelteil und zwei Endteilen, wobei die Endteile zur Längenveränderung der Stütze jeweils aus offenen Enden des Kantrohrhohlprofils aus dem Mittelteil heraus teleskopierbar angeordnet sind, weisen die Endteile jeweils ein Rundrohrhohlprofil auf. Erfindungsgemäß bilden die Innenwandbereiche des Kantrohrhohlprofils Führungen für die Rundrohrhohlprofile aus, wobei die Rundrohrhohlprofile mittels ihrer an den Führungen anliegenden Kontaktbereichen in dem Mittelteil in Längsrichtung des Kantrohrhohlprofils zur Teleskopierbarkeit der Endteile führbar sind.

Bei einer erfindungsgemäßen Stütze werden zwei runde Hohlprofile, also Hohlprofile mit einem (kreis-)runden Querschnitt, als Rundrohrhohlprofile der Endteile (Teleskoprohre) mit einem insbesondere rechteckigen Hohlprofil, d.h. einem Hohlprofil mit insbesondere rechteckigem Querschnitt, als Kantrohrhohlprofil, das das Mittelteil ausbildet, kombiniert. Die vorzugsweise gleich ausgeführten runden Hohlprofile stellen dabei Teleskoprohre dar, die von beiden Seiten in die offenen Enden des ein Mittelrohr ausbildenden rechteckigen Hohlprofils eingeführt sind. Die Führungen für die Rundrohrhohlprofile ausbildenden Innenwandbereiche des Kantrohrhohlprofils, an denen die Rundrohrhohlprofile mittels an den Führungen anliegenden Kontaktbereichen in dem Mittelteil in Längsrichtung des Kantrohrhohlprofils zur Teleskopierbarkeit der Endteile führbar sind, sind in zwei Überlappbereichen der Hohlprofile angeordnet. Die Führungen und die Kontaktbereiche können auf ihrer gesamten (gemeinsamen) Länge Knickmomente aufnehmen und ermöglichen dadurch eine statisch hoch belastbare Stütze. Eine Längenarretierung der Hohlprofile gegeneinander ist mittels in Bolzenlöcher einsteckbaren Absteckbolzen vornehmbar.

Diese erfindungsgemäße Kombination von mehreren Hohlprofilen und deren Positionierung mit zwei Überlappbereichen führt dazu, dass von der erfindungsgemäßen Stütze ein sehr günstiges statisches System ausgebildet wird. Der maximale Materialquerschnitt der Stütze liegt im Bereich des Kantrohrhohlprofils. Dort befindet sich auch der Bereich der höchsten Knickmomentbelastung, welche in der Mitte der Stütze auftritt. Die Bereiche mit geringerer Knickmomentbelastung am Stützenanfang und -ende weisen mit den Rundrohrquerschnitten reduzierte Querschnitte auf. Rundrohre haben eine höhere statische Tragfähigkeit hinsichtlich Lochleibungen der vorgenannten Bolzenlöcher als gleichwertige Kantrohre, z. B. Rechteckrohre. Dadurch können Bohrungsdurchmesser der Bolzenlöcher und Bolzendurchmesser der Längenarretierung, insbesondere in den Überlappbereichen, also an Verbindungsstellen von Mittelteil und Endteilen, niedrig dimensioniert sein.

Ein erfindungsgemäßer Teleskopsteher kann daher im Verhältnis zum Stand der Technik bei hoher Tragfähigkeit leichter ausgeführt und damit kostengünstiger hergestellt werden. Die reduzierte Masse der Stütze ist für die Handhabbarkeit sowie auch die Betriebssicherheit bei Umgang mit der Stütze günstig. Darüber hinaus weist die erfindungsgemäße Stütze bzw. der Teleskopsteher stellt eine flexible Lösung zum Abstützen von Bauwerken, insbesondere von Rohbauten z.B. von Tunnelrohbauten, dar. Die Stütze ist in verschiedenen Bauwerken flexibel einsetzbar, d. h. wiederverwendbar, wobei die kuppelbaren, d.h. teleskopierbaren Stützensegmente der Endteile eine einfache Höhenverstellung mit sehr großem Verstellinkrement ermöglichen, die keine zusätzliche Spindelvorrichtung erfordert.

Besonders vorteilhaft sind die Kontaktbereiche (unmittelbar) von Außenwandbereichen, d. h. von äußeren Mantelflächenbereichen, der Rundrohrhohlprofile, ausgebildet. Die Führungen ausbildenden Innenwandbereiche oder Innenoberflächenbereiche des Kantrohrhohlprofils sind dabei direkt mit den Außenwandbereichen der Rundrohrhohlprofile in Kontakt. Bei dieser Ausführungsform weisen die Rundrohrhohlprofile einen Außendurchmesser auf, der im Wesentlichen dem minimalen Innendurchmesser des Kantrohrhohlprofils entspricht. Unter im Wesentlichen ist dabei zu verstehen, dass die Durchmesser sich bis auf ein für das Teleskopieren notwendiges Spiel einander entsprechen. Die Rundrohrprofile liegen mit anderen Worten somit jeweils über ihre jeweilige Eintauchlänge im Kantrohrhohlprofil im Gleitspiel-Formschluss am Kantrohrhohlprofil an. Es versteht sich, dass die Rundrohrprofile sowie auch das Kantrohrhohlprofil entsprechend exakt kalibriert sein müssen. Derart werden besonders lange Kontaktbereiche ausgebildet. Somit können besonders gut Knickmomente aufgenommen werden.

Die Rundrohrhohlprofile sind kostengünstig gewindefrei ausgebildet. Das Kantrohrhohlprofil kann vorteilhaft einen quadratischen oder rechteckigen Querschnitt aufweisen, wodurch am Markt kostengünstig verfügbare Kantrohrhohlprofile als Mittelteil der Stütze eingesetzt werden können.

Wenn die Länge der Rundrohrhohlprofile jeweils 30% bis 50% der Länge des Kantrohrhohlprofils aufweisen, wird eine maximale Verlängerungsmöglichkeit der erfindungsgemäßen Stütze durch das Heraus-Teleskopieren der Endteile ermöglicht.

Wenn die Materialstärke, d. h. die Wandstärke, der Wandungen der Rundrohrprofile größer als die Materialstärke der Wandungen des Kantrohrhohlprofils ist, ist die Tragfähigkeit der erfindungsgemäßen Stütze auf ihrer gesamten Länge gleichmäßig ausgelegt.

Erfindungsgemäß sind an den offenen Enden des Kantrohrhohlprofils und an den mittelteilseitigen Enden der Endteile Ausfallsicherungsmittel vorgesehen, wobei die Ausfallsicherungsmittel die Endteile verliersicher in dem Mittelteil halten. Derart wird eine Montage der erfindungsgemäßen Stütze an einem Bauwerkerleichtert.

Weiters weisen die Ausfallsicherungsmittel an den Endteilen jeweils einen in einer Hülse federnd angeordneten Federbolzen und jeweils eine ein offenes Ende des Kantrohrhohlprofils abschließende Endplatte auf, wobei die Endplatten jeweils einen Anschlag für die Federbolzen ausbilden. Derartige Federbolzen ermöglichen ein einfaches Auseinanderbauen der erfindungsgemäßen Stütze, wodurch z. B. die Reinigung der Stütze weiter vereinfacht wird.

Die die Führungen ausbildenden Innenwandbereiche des Kantrohrhohlprofils weisen erfindungsgemäß eine in der Längsrichtung des Kantrohrhohlprofils verlaufende Führungsnut für den Federbolzen auf. Dies ist insbesondere dann vorteilhaft, wenn die Rundrohrhohlprofile einen Außendurchmesser aufweisen, der im Wesentlichen dem minimalen Innendurchmesser des Kantrohrhohlprofils entspricht. Es wird dann verhindert, dass bei einer Drehung der Endteile in dem Mittelteil eine Position auftreten kann, bei der die Endteile unbeabsichtigt aus dem Mittelteil herausfallen können. Alternativ sind die Federbolzen diagonal verlaufend im Kantrohrhohlprofil angeordnet. D. h., die Federbolzen stehen in an den Kanten des Kantrohrhohlprofils, zwischen dem Kantrohrhohlprofil und dem jeweiligen Rundrohrhohlprofil vorhandene Hohlräume hinein. Sie können derart die Endteile durch Anschlag an einer Endplatte sicher in dem Mittelteil halten.

Erfindungsgemäß sind Längenarretierungsmittel vorgesehen, wobei die Endteile mittels der Längenarretierungsmittel in (unterschiedlichen) Teleskopierpositionen an dem Mittelteil sicherbar sind. Dies führt zu einer stabilen Längeneinstellung der erfindungsgemäßen Stütze.

Die Längenarretierungsmittel weisen nach der Erfindung in Längsrichtung des Kantrohrhohlprofils voneinander beabstandete Abstecklöcher in den Rundrohrhohlprofilen und/oder in dem Kantrohrhohlprofil auf, wobei Absteckbolzen zur Sicherung der Teleskopierpositionen vorgesehen sind. Derart wird eine hohe Flexibilität hinsichtlich der Längenveränderung der erfindungsgemäßen Stütze erreicht. Die Absteckbolzen können durch einflexibles Haltemittel, beispielsweise eine Kette oder ein Textilband, an der Stütze verliersicher gehalten angeordnet sein.

Durch die Ausführung als Rundrohre sind die Teleskoprohre im rechteckigen Mittelteil drehbar gelagert. Dadurch können die Teleskoprohre nicht nur von einer parallelen Seitenfläche des z. B. als Rechteckrohr ausgebildeten Kantrohrhohlprofils abgesteckt werden, sondern von zwei Seiten mit einem variierendem Bohrungsraster. Da ohnehin zwei Teleskoprohre vorhanden sind, kommt es zur Vervielfachung der Absteckmöglichkeiten. Es kann derart ein, insbesondere im Tunnelbaubereich vorteilhaftes, sehr feines Einstellinkrement von z. B. 31,25 mm bei ausreichend tragfähigen Lochabständen ausgebildet sein.

Die Abstände der Abstecklöcher zur Sicherung der Teleskopierpositionen eines der Endteile können sich dazu von den Abständen der Abstecklöcher zur Sicherung der Teleskopierpositionen des anderen Endteils unterscheiden.

Vorteilhaft sind Anschlussmittel, insbesondere Anschlussflansche für Stützsystemkomponenten an den freien Enden der Endteile und/oder an dem Mittelteil vorgesehen. Über derartige Anschlussmittel kann ein umfangreiches Stützgerüst als Stützsystem zusammengesetzt werden. Die Verwendung von runden Hohlprofilen im Stahlbau von z. B. Tunnelschalwagen wird dabei unter Vermeidung der schweißtechnisch schwierigen Befestigung von normgerechten Anschlüssen an runde Hohlprofile ermöglicht.

Die erfindungsgemäße Stütze kann insbesondere als Schwerlaststütze ausgeführt sein, wobei die Stütze eine Tragfähigkeit von mehr als 200 Kilonewton aufweist.

Die erfindungsgemäße Stütze dient als Tragstütze in einem Bauwerk. Bei dem Bauwerk kann es sich insbesondere um einen Rohbau, z. B. einen Tunnelrohbau, handeln. Die Stütze ist dabei insbesondere zum Abstützen eines Deckenkonstruktionsbereiches des Bauwerkes angeordnet.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Besondere Ausführungsformen der vorliegenden Erfindung werden nachfolgend bezugnehmend auf die beiliegenden Zeichnungen näher erläutert. Es zeigen:
- Fig. 1a: zeigt eine perspektivische Ansicht der erfindungsgemäßen Stütze mit vollständig eingefahrenen Rundrohrhohlprofilen;
- Fig. 1b: zeigt eine perspektivische Ansicht der erfindungsgemäßen Stütze mit vollständig ausgefahrenen Rundrohrhohlprofilen;
- Fig. 1c: zeigt einen Längsschnitt der erfindungsgemäßen Stütze mit einem maximal eingefahrenen und mit einem maximal ausgefahrenen Rundrohrhohlprofil;
- Fig. 2a: zeigt die Ausfallsicherungsmittel der Stütze im Querschnitt mit Teildarstellung eines Federbolzens der Ausfallsicherungsmittel;
- Fig. 2b: zeigt einen Detaillängsschnitt der Stütze, wobei endplattennahe Eckausnehmungen des das Mittelteil ausbildenden Kantrohrhohlprofils zu erkennen sind, über die die Ausfallsicherungsmittel in eine Entriegelungsstellung überführbar sind;
- Fig. 3: zeigt eine Darstellung eines Bauwerkes mit einer erfindungsgemäßen Stütze;

In den **Figuren 1a** bis **1c** ist jeweils eine perspektivische Ansicht der erfindungsgemäßen Stütze **1** dargestellt, wobei in Figur 1a die Stütze 1 mit vollständig eingefahrenen Rundrohrhohlprofilen **2, 3** und in Figur 1b die Stütze 1 mit vollständig ausgefahrenen Rundrohrhohlprofilen 2, 3 dargestellt ist. In Figur 1c ist die Stütze 1 in einen Längsschnitt mit einem maximal eingefahrenen Rundrohrhohlprofil 3 und mit einem maximal ausgefahrenen Rundrohrhohlprofil 2 gezeigt. Die Rundrohrhohlprofile 2, 3 bilden jeweils ein Endteil **4** der Stütze 1 aus.

Die freien Enden der Endteile 4 sind als Stützenköpfe **5** mit jeweils einer Abschlussplatte **6** und als Anschlussflansche ausgebildeten Anschlussmitteln **7** für Stützsystemkomponenten ausgebildet. Stützsystemkomponenten können z. B. Querverbindungen zwischen mehreren Stützen sein. Die Stütze 1 weist ein, ein Kantrohrhohlprofil **8** aufweisendes Mittelteil auf, an dem weitere derartige Anschlussmittel 7 für Stützsystemkomponenten vorgesehen sind.

Das Mittelteil der Stütze 1 ist von dem Kantrohrhohlprofil 8 ausgebildet. Die beiden Endteile 4 sind zur Längenveränderung der Stütze 1 jeweils aus offenen Enden **9** des Kantrohrhohlprofils 8 aus dem Mittelteil heraus teleskopierbar angeordnet. Dazu sind die Rundrohrhohlprofile 2, 3 über die offenen Enden 9 in das Mittelteil hineingeschoben. Diese Teleskopierbarkeit ist in der Figur mittels Doppelpfeilen symbolisiert dargestellt. Das Kantrohrhohlprofil 8 des Mittelteils weist hier einen quadratischen Querschnitt auf, wobei die Kanten des Kantrohrhohlprofils 8 abgerundet sein können.

An den offenen Enden 9 des Kantrohrhohlprofils 8 und an den mittelteilseitigen Enden der Endteile 4 sind gemäß Fig. 1c Ausfallsicherungsmittel **11** vorgesehen. Die Ausfallsicherungsmittel 11 halten die Endteile verliersicher im Mittelteil. Die Ausfallsicherungsmittel 11 weisen an den Endteilen 4 jeweils einen Bolzen **14** und jeweils eine ein offenes Ende 9 des Kantrohrhohlprofils 8 abschließende Endplatte **15** auf, die mit dem Kantrohrhohlprofil 8 fest verbunden, z. B. verschweißt, sind. Jeweils einer der Bolzen 14 ist senkrecht zur Längsachse eines zugehörigen Rundrohrhohlprofiles 2, 3 durch das zugehörige Rundrohrhohlprofile 2, 3 durchgesteckt. Die Endplatten 15 bilden jeweils einen Anschlag für die Bolzen 14 aus. D. h., jeweils eine Endplatte 15 bildet einen Anschlag für den Bolzen 14 aus, der durch das Rundrohrhohlprofil 2, 3 durchgesteckt ist, welches in das von der Endplatte 15 abgeschlossene offene Ende 9 des Mittelteils hineingeschoben ist.

In Figur 1c ist der Tiefenanschlag für das maximal eingefahrene Rundrohrhohlprofil 3 erkennbar. Weiter ist ein endplattenseitig anschlagender z.B. Federbolzen 14 als Teil der Ausfallsicherungsmittel 11 des maximal ausgefahrenen Rundrohrhohlprofils 2 dargestellt. In Figur 1c ist aufgrund der Längsschnittdarstellung gut zu erkennen, dass Innenwandbereiche **21** des Kantrohrhohlprofils 8 Führungen für die Rundrohrhohlprofile 2, 3 ausbilden. Dabei sind die Rundrohrhohlprofile 2,3 mittels an den Führungen anliegenden Kontaktbereichen **22** in dem Mittelteil in Längsrichtung des Kantrohrhohlprofils 8 zur Teleskopierbarkeit der Endteile 4 im Gleitspiel-Formschluss führbar. Die Kontaktbereiche 22 sind von Außenwandbereichen der Rundrohrhohlprofile 2,3 ausgebildet. Die Führungen ausbildenden Innenwandbereiche 21 des Kantrohrhohlprofils 8 sind dabei direkt mit den Außenwandbereichen der Rundrohrhohlprofile 2, 3 in Kontakt, was in der Figur durch den lediglich geringen eingezeichneten Abstand zwischen den Innenwandbereichen 21 des Kantrohrhohlprofils 8 und den Außenwandbereichen der Rundrohrhohlprofile 2, 3 gezeigt ist. Die Rundrohrhohlprofile 2, 3 weisen jeweils einen Außendurchmesser auf, der im Wesentlichen dem minimalen Innendurchmesser des Kantrohrhohlprofils 8 entspricht. Unter im Wesentlichen ist dabei zu verstehen, dass die Durchmesser sich bis auf ein für das Teleskopieren notwendige Spiel entsprechen. Die Führungen und Kontaktbereiche 22 berühren sich zumindest bei starker Belastung der Stütze 1 zur Aufnahme von dabei auftretenden Biegemomenten zumindest teilweise.

Die Länge der Rundrohrhohlprofile 2, 3 beträgt jeweils 30% bis 50% der Länge des Kantrohrhohlprofils 8. Die Materialstärke der Wandungen der Rundrohrprofile 2, 3 ist größer als die Materialstärke der Wandungen des Kantrohrhohlprofils 8, was auch der Strichdicke der Rundrohrprofile 2, 3 und des Kantrohrhohlprofils 8 in Figur 1c entspricht.

Um die (Auszugs-)Länge der Stütze 1 beim Teleskopieren der Endteile 4 zu arretieren, sind an der Stütze 1 Längenarretierungsmittel vorgesehen. Die Endteile 2, 3 sind mittels der Längenarretierungsmittel in Teleskopierpositionen an dem Mittelteil sicherbar. Die Längenarretierungsmittel weisen Absteckbolzen und Abstecklöcher **31** auf. Die Abstecklöcher 31 der Längenarretierungsmittel sind in Längsrichtung des Kantrohrhohlprofils 8 voneinander beabstandet angeordnet und können insbesondere in die Rundrohrhohlprofile 2, 3 und in das Kantrohrhohlprofil 8 eingebohrt sein. D. h. die Abstecklöcher 31 sind von Bohrungen durch die Wandungen der Rundrohrhohlprofile 2, 3 und in des Kantrohrhohlprofil 8 ausgebildet, wobei die Absteckbolzen zur Sicherung der Teleskopierpositionen durch die Bohrungen durchgesteckt werden, bzw. sind. Die Abstände der Abstecklöcher 31 zur Sicherung der Teleskopierpositionen eines der Endteile 4 unterscheiden sich von den Abständen der Abstecklöcher 31 zur Sicherung der Teleskopierpositionen des anderen Endteils 4. In der Zeichnung haben die Abstecklöcher 31 im Bereich des in der Darstellung oberen offenen Endes 9 des Mittelteils einen geringfügig kleineren Abstand als die Abstecklöcher 31 im Bereich des in der Darstellung unteren offenen Ende 9 des Mittelteils. Durch entsprechendes Sichern der Endteile 4 durch Abstecken mittels der Bolzen lassen sich derart variable Gesamtlängen der Stütze 1 realisieren.

In den **Figuren 2a** und **2b** sind jeweils Detaildarstellungen der erfindungsgemäßen Stütze 1 im Bereich der Ausfallsicherungsmittel (Ausfallsicherungsmittelbereich) 11 eines Endteils der Stütze 1 dargestellt. Figur 2a zeigt dabei den Ausfallsicherungsmittelbereich in einer Querschnittsprojektion mit Teildarstellung eines Federbolzens 14 der Ausfallsicherungsmittel 11. Weiter sind der Stützenkopf 5 des Endteils mit seiner Abschlussplatte 6 und Anschlussflanschen 7, sowie die Anschlussflansche 7 des Mittelteils dargestellt. Ebenfalls ist ein durch Abstecklöcher 31 durchgesteckter Absteckbolzen **32** mit einer Splintsicherung **33** dargestellt.

In Figur 2a ist aufgrund des Spiels der Federbolzen 14 weiter zu erkennen, dass die Rundrohrhohlprofile 2, 3 der Teleskoprohre ausbildenden Endteile 4 drehbar direkt im Kantrohrhohlprofil 8 des Mittelteils gelagert sind. Die Innenwandbereiche 21 des Kantrohrhohlprofils 8, die Führungen für die Rundrohrhohlprofile 2,3, bzw. das einzelne dargestellte Rundrohrhohlprofil, ausbilden, sind von den mittleren Bereichen der Oberflächen der Innenseiten des Kantrohrhohlprofils 8 gebildet. Dabei sind die Rundrohrhohlprofile 2, 3 mittels an den Führungen anliegenden Kontaktbereichen 22 in dem Mittelteil, d. h. in dem Kantrohrhohlprofil 8, in Längsrichtung des Kantrohrhohlprofils 8 zur Teleskopierbarkeit der Endteile 4 geführt. Diese Kontaktbereiche 22 sind von Außenwandbereichen der Rundrohrhohlprofile 2, 3 ausgebildet. Die die Führungen ausbildenden Innenwandbereiche 21 des Kantrohrhohlprofils 8 sind dabei direkt mit den Außenwandbereichen (= Mantelflächenbereichen) der Rundrohrhohlprofile 2, 3 in Kontakt. Dabei entspricht der Außendurchmesser der Rundrohrhohlprofile 2, 3 im Wesentlichen dem minimalen Innendurchmesser des Kantrohrhohlprofils 8, welcher im Fall eines quadratischen Kantrohrhohlprofils 8 der Länge der Innenkante des Kantrohrhohlprofils 8 entspricht.

Figur 2b zeigt einen Längsschnitt des Ausfallsicherungsmittelbereichs der Stütze, wobei endplattennahe Eckausnehmungen **41** des das Mittelteil ausbildenden Kantrohrhohlprofils 8 zu erkennen sind, über die die Ausfallsicherungsmittel 11 in eine Entriegelungsstellung überführbar sind. Die Darstellung zeigt, dass die Ausfallsicherungsmittel 11 an den Endteilen jeweils einen als Federbolzen 14 ausgeführten Bolzen aufweisen und jeweils eine, ein offenes Ende 9 des Kantrohrhohlprofils 8 abschließende Endplatte 15 aufweisen. Die Endplatten 15 bilden dabei jeweils einen Anschlag für die Federbolzen 14 aus. Die derartige federbelastete Ausfallsicherung 11 ermöglicht eine freie Drehbarkeit der Teleskoprohre darstellenden Rundrohrhohlprofile 2, 3 der Endteile im Mittelteil, wobei die Endplatten 15 des Mittelteils die Anschläge für die Sicherungsbolzen darstellenden Federbolzen 14 bilden.

Die Federbolzen 14 sind diagonal verlaufend im Kantrohrhohlprofil 8 angeordnet, d. h. sie verlaufen diagonal von einer Kante des Kantrohrhohlprofils 8 zu einer jeweils gegenüberliegenden Kante des Kantrohrhohlprofils 8, und stehen dabei senkrecht auf die Längsachse der Stütze. Dadurch stehen die Federbolzen 14 in an den Kanten des Kantrohrhohlprofils 8, zwischen dem Kantrohrhohlprofil 8 und dem Rundrohrhohlprofil 2, 3 vorhandene Hohlräume **43** hinein. Die Federbolzen 14 sind jeweils in einer Hülse **44** federnd angeordnet. Dabei ist eine Spiralfeder **45** zwischen zwei Teilen **46** der Federbolzen 14 entlang der Längsachse der Hülse 44 angeordnet. Derart drückt die Spiralfeder 45 die Teile 46 der Federbolzen 14 in Längsachsenrichtung der Hülse 44 aus der Hülse 44 heraus. Durch Zusammendrücken der Teile 46 der Federbolzen 14 in die Hülse 44 hinein lässt sich eine Entriegelung der Endteile erreichen. Diese Entriegelungsstellung kann mittels Eingreifen in die dargestellten endplattennahen Eckausnehmungen (Demontageaussparungen) 41 des das Mittelteil ausbildenden Kantrohrhohlprofils 8 erreicht werden. Die Ausfallsicherungsmittelbereich 11 bilden zusammen mit den Längenarretierungsmitteln eine zuverlässige Quetsch- und Ausfallsicherung.

**Figur 3** zeigt einen Bauwerksbereich eines insgesamt mit **50** bezeichneten Bauwerkes mit einer erfindungsgemäßen Stütze 1, wobei die Stütze 1 zum Abstützen eines Deckenkonstruktionsbereiches **51** des Bauwerkes 50 angeordnet ist. Bei dem Bauwerk 50 handelt es sich z. B. um einen Rohbau, insbesondere einen Tunnelrohbau. Die Stütze 1 ist dabei zum Abstützen eines Deckenkonstruktionsbereiches 51 mit einer Deckenschalung und einer von dieser Deckenschalung (noch) eingeschalten Betondecke **52** des Bauwerkes 50 eingesetzt. Die Stütze 1 ist auf eine Rollenkonstruktion **55** aufmontiert, die auf Schienen **56** aufgesetzt ist. Derart ist ein Tunnelschalwagen realisiert. Die Stütze 1 leitet die vertikale Last der Deckenschalung und der Betondecke 52 über die Rollenkonstruktion 55 und die Schienen 56 auf den Boden, hier den bereits ausbetonierten Tunnelboden **60,** ab.

In der Darstellung ist das obere Endteil der Stütze 1 nicht aus dem Kantrohrhohlprofil 8 des Mittelteils heraus teleskopiert, wogegen das untere Endteil 4 der Stütze 1 maximal aus dem Mittelteil heraus teleskopiert ist. Sowohl am Mittelteil der Stütze 1, als auch an deren insbesondere unteren Stützkopf 5 sind über Anschlussflansche 7, also an die Stützköpfe und/oder an das Mittelteil angeschweißte und mit Schraublöchern versehene Stahlblechstücke, weitere Stützsystemkomponenten montiert. Es handelt sich dabei z. B. um diagonale Aussteifungen **57,** z. B. Eckverbinder, um Schwerlastspindeln **58** und/oder um horizontale Streben **59** zum horizontal aussteifenden Verbinden zweier z. B. erfindungsgemäßer Stützen 1 über ihre Mittelteile. Durch diese Vielzahl von Anschlussmöglichkeiten der als Schwerlaststütze ausgeführten erfindungsgemäßen Stütze 1 ist ein Baukastensystem für ein Stützsystem, wie z.B. einen Tunnelschalwagen, realisiert.

Durch die hohe Flexibilität der erfindungsgemäßen Stütze 1 und ihre feinstufige Längeneinstellbarkeit (Einstellinkrement), z. B. einer Auszugslänge (maximale Gesamtlänge bzw. Höhe) von 4000 mm bis maximal 6500 mm im Einstellinkrement von 31, 25 mm, können im Bereich ihrer maximalen Gesamtlänge bzw. Höhe alle Tunnelquerschnitte abgebildet, d.h. abgestützt, werden. Eine Feinsteinstellung im verbleibenden Bereich von 31, 25 mm kann durch unterhalb des Tunnelschalwagens angeordnete Absenkkeile erfolgen. Es sind also keine zusätzlichen, kostenintensiven Spindelvorrichtungen zur präzisen Höheneinstellung für den Schwerlastbereich notwendig. Die Verstellbarkeit der Absenkkeile ist ausreichend. Die erfindungsgemäße Stütze 1 stellt daher eine flexibel einsetzbare höhenverstellbare Schwerlaststütze zum Ableiten von vertikalen Lasten in temporären Traggerüsten dar. Neben seiner flexiblen Höheneinstellung und Leichtbauweise kennzeichnet sich der erfindungsgemäße Teleskopsteher durch eine hohe Tragfähigkeit von z. B. 250 Kilonewton bei relativ geringem Eigengewicht von z. B. 288,8 kg aus. Es handelt sich entsprechend um ein sehr vorteilhaftes statisches System. Die Leichtbauweise wird durch gegenüber herkömmlichen Stützen geringere Materialquerschnitte, d. h. z. B. Wandstärken erreicht. Außerdem bietet die erfindungsgemäße Stütze eine Vielzahl von Anschluss- und Befestigungsmöglichkeiten z. B. für Verbände, Bühnen, Aussteifungen und/oder Träger, was sie zum idealen Ergänzungsbauteil eines Baukastensystems macht. Dabei ist ein schneller Umbau, z. B. zur Höhenanpassung, in laufenden Bauprojekten ohne Zusatzbauteile möglich. Derart wird ein Teleskopsteher für diverse Bauprojekte, insbesondere Tunnelbauprojekte mit variierenden Tunnelquerschnitten, bereitgestellt.

## Patentansprüche

1. Stütze (1) zum Abstützen eines Bauwerksbereichs, mit einem ein Kantrohrhohlprofil (8), das einen quadratischen oder rechteckigen Querschnitt hat, aufweisenden Mittelteil und zwei Endteilen (4), wobei die Endteile (4) zur Längenveränderung der Stütze (1) jeweils aus offenen Enden (9) des Kantrohrhohlprofils (8) aus dem Mittelteil heraus teleskopierbar angeordnet sind,
wobei die Endteile (4) jeweils ein gewindefreies Rundrohrhohlprofil (2,3) aufweisen und Innenwandbereiche (21) des Kantrohrhohlprofils (8) Führungen für die Rundrohrhohlprofile (2,3) ausbilden, wobei die Rundrohrhohlprofile (2,3) mittels an den Führungen anliegenden Kontaktbereichen (22) in dem Mittelteil in Längsrichtung des Kantrohrhohlprofils (8) zur Teleskopierbarkeit der Endteile (4) führbar sind, und wobei die Länge der Rundrohrhohlprofile (2,3) jeweils 30 bis 50% der Länge des Kantrohrhohlprofils (8) aufweisen und/oder dass die Materialstärke der Wandungen der Rundrohrprofile (2,3) größer als die Materialstärke der Wandungen des Kantrohrhohlprofils (8) ist, wobei Längenarretierungsmittel vorgesehen sind, wobei die Endteile (4) mittels der Längenarretierungsmittel in Teleskopierpositionen an dem Mittelteil sicherbar sind, wobei die Längenarretierungsmittel in Längsrichtung des Kantrohrhohlprofils (8) voneinander beabstandete Abstecklöcher (31) in den Rundrohrhohlprofilen (2,3) und/ oder in dem Kantrohrhohlprofil (8) aufweisen, wobei Absteckbolzen (32) zur Sicherung der Teleskopierpositionen vorgesehen sind,
**dadurch gekennzeichnet, dass** an den offenen Enden (7) des Kantrohrhohlprofils (8) und an den mittelteilseitigen Enden der Endteile (4) Ausfallsicherungsmittel (11) vorgesehen sind, die die Endteile (4) verliersicher in dem Mittelteil halten, wobei die Ausfallsicherungsmittel (11) an den Endteilen (4) jeweils einen in einer Hülse (44) federnd angeordneten Federbolzen (14) und jeweils eine ein offenes Ende (9) des Kantrohrhohlprofils (8) abschließende Endplatte (15) aufweisen, wobei die Endplatten (15) jeweils einen Anschlag für die Federbolzen (14) ausbilden, wobei ferner die die Führungen ausbildenden Innenwandbereiche (21) des Kantrohrhohlprofils (8) eine in der Längsrichtung des Kantrohrhohlprofils (8) verlaufende Führungsnut für die Federbolzen (14) aufweisen und/oder dass die Federbolzen (14) diagonal verlaufend im Kantrohrhohlprofil (8) angeordnet sind.

2. Stütze nach Anspruch 1, **dadurch gekennzeichnet, dass** die Kontaktbereiche (22) von Außenwandbereichen der Rundrohrhohlprofile (2,3) ausgebildet sind.

3. Stütze nach Anspruch 1, **dadurch gekennzeichnet, dass** die Abstände der Abstecklöcher (31) zur Sicherung der Teleskopierpositionen eines der Endteile (4) sich von den Abständen der Abstecklöcher (31) zur Sicherung der Teleskopierpositionen des anderen Endteils (4) unterscheiden.

4. Stütze nach einem der Ansprüche 1 bis 3, **dadurch gekennzeichnet, dass** Anschlussmittel, insbesondere Anschlussflansche (7) für Stützsystemkomponenten an den freien Enden der Endteile (4) und/oder an dem Mittelteil vorgesehen sind.

5. Stütze nach einem der Ansprüche 1 bis 4, **dadurch gekennzeichnet, dass** die Stütze (1) als Schwerlaststütze ausgeführt ist.

6. Bauwerk (50) mit einer Stütze (1) nach einem der Ansprüche 1 bis 5, wobei die Stütze (1) zum Abstützen eines Deckenkonstruktionsbereiches (51) des Bauwerkes (50) angeordnet ist.

## Claims

1. Support (1) for supporting a region of a structure, comprising a central part which has a hollow profiled rectangular tube (8) having a square or rectangular cross section and comprising two end parts (4), each of the end parts (4) being arranged so as to be able to telescope out of the central part from open ends (9) of the hollow profiled rectangular tube (8) in order to change the length of the support (1), wherein the end parts (4) each have a non-threaded hollow profiled round tube (2, 3), and inner wall regions (21) of the hollow profiled rectangular tube (8) form guides for the hollow profiled round tubes (2, 3), the hollow profiled round tubes (2, 3) being guidable in the central part in the longitudinal direction of the hollow profiled rectangular tube (8) by means of contact regions (22) which abut the guides, in order for the end parts (4) to be able to telescope, and wherein the lengths of the hollow profiled round tubes (2, 3) are in each case 30 to 50% of the length of the hollow profiled rectangular tube (8), and/or the material thickness of the walls of the hollow profiled round tubes (2, 3) is greater than the material thickness of the walls of the hollow profiled rectangular tube (8), wherein length locking means are provided, the end parts (4) being securable to the central part in telescoped positions by means of the length locking means, wherein the length locking means have positioning holes (31) in the hollow profiled round tubes (2, 3) and/or in the hollow profiled rectangular tube (8), which positioning holes are spaced apart from one another in the longitudinal direction of the hollow profiled rectangular tube (8), wherein positioning pins (32) are provided to secure the telescoped positions, **characterized in that** fall-out securing means (11) are provided on the open ends (7) of the hollow profiled rectangular tube (8) and on the ends of the end parts (4) that are on the side of the central part, the fall-out securing means (11) captively holding the end parts (4) in the central part, wherein the fall-out securing means (11) on the end parts (4) each have a spring pin (14) which is resiliently arranged in a sleeve (44), and each have an end panel (15) which closes an open end (9) of the hollow profiled rectangular tube (8), each of the end panels (15) forming a stop for the spring pins (14), wherein further the inner wall regions (21) of the hollow profiled rectangular tube (8) that form the guides have a guide groove for the spring pins (14) that extends in the longitudinal direction of the hollow profiled rectangular tube (8), and/or the spring pins (14) are arranged in the hollow profiled rectangular tube (8) so as to extend diagonally.

2. Support according to claim 1, **characterized in that** the contact regions (22) are formed by outer wall regions of the hollow profiled round tubes (2, 3).

3. Support according to claim 9, **characterized in that** the spacings between the positioning holes (31) for securing the telescoped positions of one of the end parts (4) differ from the spacings between the positioning holes (31) for securing the telescoped positions of the other end part (4).

4. Support according to any of claims 1 to 3, **characterized in that** connecting means, in particular connecting flanges (7) for support system components, are provided on the free ends of the end parts (4) and/or on the central part.

5. Support according to any of claims 1 to 4, **characterized in that** the support (1) is designed as a heavy load support.

6. Structure (50) comprising a support (1) according to any of claims 1 to 5, wherein the support (1) is arranged to support a ceiling construction region (51) of the structure (50).

## Revendications

1. Étai (1) destiné à étayer une une zone d'ouvrage, comprenant une partie centrale qui présente un profilé creux tubulaire de section angulaire (8) carrée ou rectangulaire et deux parties d'extrémité (4), les parties d'extrémité (4) étant disposées de manière télescopique pour sortir de la partie centrale afin de modifier la longueur de l'étai (1) respectivement à partir des extrémités ouvertes (9) du profilé creux tubulaire de section angulaire (8),
dans lequel les parties d'extrémité (4) présentent respectivement un profilé creux tubulaire rond sans filetage (2,3) et des zones de paroi intérieure (21) du profilé creux tubulaire de section angulaire (8) forment des guidages pour les profilés creux tubulaire ronds (2,3), dans lequel les profilés creux tubulaires ronds (2,3) peuvent être guidés dans la partie centrale dans la direction longitudinale du profilé creux tubulaire de section angulaire (8) pour permettre le déploiement télescopique des parties d'extrémité (4) à l'aide de zones de contact (22) situées au niveau des guidages, et dans lequel les longueurs des profilés creux tubulaires ronds (2,3) représentent respectivement 30 à 50 % de la longueur du profilé creux tubulaire de section angulaire (8) et/ou dans lequel l'épaisseur de matériau des parois des profilés tubulaires ronds (2,3) est supérieure à l'épaisseur de matériau des parois du profilé creux tubulaire de section angulaire (8), dans lequel des moyens de verrouillage de longueur sont prévus, dans lequel les parties d'extrémité (4) peuvent être sécurisées sur la partie centrale dans des positions télescopiques à l'aide des moyens de verrouillage de longueur, dans lequel les moyens de verrouillage de longueur présentent dans les profilés creux tubulaires ronds (2,3) et/ou dans le profilé creux tubulaire angulaire (8) des trous de positionnement (31) distants les uns des autres dans la direction longitudinale du profilé creux tubulaire de section angulaire (8), dans lequel des boulons de positionnement (32) sont prévus pour sécuriser les positions télescopiques,
**caractérisé en ce que**, au niveau des extrémités ouvertes (7) du profilé creux tubulaire de section angulaire (8) et au niveau des extrémités du côté de la partie centrale des parties d'extrémité (4), des moyens de sécurisation de retombée (11) sont prévus pour maintenir les parties d'extrémité (4) dans la partie centrale de manière à ne pas retomber, dans lequel les moyens de sécurisation de retombée (11) présentent au niveau des parties d'extrémité (4) respectivement un boulon de ressort (14) disposé de manière élastique dans une douille (44) et respectivement une plaque d'extrémité (15) refermant une extrémité ouverte (9) du profilé creux tubulaire de section angulaire (8), dans lequel les plaques d'extrémité (15) forment respectivement une butée pour les boulons de ressort (14), dans lequel en outre les zones de paroi intérieure (21) formant les guidages du profilé creux tubulaire de section angulaire (8) présentent une rainure de guidage qui s'étend dans la direction longitudinale du profilé creux tubulaire de section angulaire (8) pour les boulons de ressort (14) et/ou **en ce que** les boulons de ressort (14) sont disposés en diagonale dans le profilé creux tubulaire angulaire (8).

2. Étai selon la revendication 1, **caractérisé en ce que** les zones de contact (22) sont réalisées par des zones de paroi extérieure des profilés creux tubulaires ronds (2,3).

3. Étai selon la revendication 1, **caractérisé en ce que** les distances des trous de positionnement (31) destinés à sécuriser les positions télescopiques d'une des parties d'extrémité (4) se distinguent des distances des trous de positionnement (31) destinés à sécuriser les positions télescopiques de l'autre partie d'extrémité (4).

4. Étai selon une des revendications 1 à 3, **caractérisé en ce que** des moyens de raccordement, en particulier des brides de raccordement (7) sont prévues pour des composants de système d'étaiement au niveau des extrémités libres des parties d'extrémité (4) et/ou au niveau de la partie centrale.

5. Étai selon une des revendications 1 à 4, **caractérisé en ce que** l'étai (1) est réalisé sous la forme d'un étai de charge lourde.

6. Ouvrage (50) comprenant un étai (1) selon une des revendications 1 à 5, dans lequel l'étai (1) est disposé pour étayer une zone de construction de plafond (51) de l'ouvrage (50).
